# DEMANDE DE BREVET EUROPEEN

(11) **EP 4 764 725 A1**
(43) Date de publication de la demande: **24.06.2026**
(21) Numéro de dépôt: 24221448.4
(22) Date de dépôt: 19.12.2024
(51) Int. Cl.: G04B 19/14

(54) **MONTRE ET MÉTHODE POUR LA FIXATION DU CADRAN DE LA MONTRE**

(71) Demandeur: ETA SA Manufacture Horlogère Suisse, 2540 Grenchen (CH)
(72) Inventeur: SCHNEIDER, Gautier, 2000 Neuchâtel (CH); RÜFENACHT, Christian, 2503 Bienne (CH)
(74) Mandataire: ICB SA

(57) **Abrégé**

La montre comprend une carrure (1), une lunette (2) et un cadran (3), la lunette étant attachée à la carrure par des moyens de fixation, par exemple par vissage. Le cadran (3) est maintenu le long de sa périphérie entre la carrure et la lunette. De plus, un élément d'amortissement axial (4) en matériau flexible est disposé et partiellement comprimé entre le cadran (3) et la lunette (2). L'élément d'amortissement peut prendre la forme d'une bague torique, installé entre une butée périphérique (13) de la paroi interne de la lunette (2) et une portion périphérique (15) de la face avant du cadran. L'élément d'amortissement axial (4) réduit l'effet de chocs frontaux sur la montre, diminuant ainsi le risque de fissures ou autres endommagements du cadran. Le fait que le cadran (3) est maintenu entre la lunette et la carrure rend possible l'intégration de la fixation du cadran dans les opérations d'habillage de la montre.

## Description

### Domaine technique

L'invention concerne le domaine de l'horlogerie. L'invention concerne en particulier des moyens d'attachement du cadran d'une montre.

### Arrière-plan technologique

Dans l'industrie horlogère, la fixation du cadran est effectuée souvent par des systèmes de fixation à verrous ou à clés qui attachent le cadran à la platine du mouvement de la montre. Par la rigidité des systèmes de fixation de ce type, le cadran devient susceptible aux dégradations générées par des chocs. Pratiquement l'intégralité de l'énergie, notamment de chocs frontaux, est transmise au cadran, ce qui peut provoquer des fissures du dernier.

Il serait donc désirable de disposer d'une solution qui permet de mieux protéger le cadran des chocs effectués sur la montre.

### Résumé de l'invention

L'invention a pour objectif de proposer une solution pour les problèmes décrits ci-dessus. Cet objectif est atteint par une montre et par les méthodes d'assemblage selon les revendications annexées.

Une montre selon l'invention comprend une carrure, une lunette et un cadran, la lunette étant attachée à la carrure par des moyens de fixation, par exemple par vissage. Le cadran est maintenu le long de sa périphérie entre la carrure et la lunette. De plus, un élément d'amortissement axial en matériau flexible est disposé et partiellement comprimé entre le cadran et la lunette. L'élément d'amortissement peut prendre la forme d'une bague torique, installé entre une butée périphérique de la paroi interne de la lunette et une portion périphérique de la face avant du cadran. L'élément d'amortissement axial réduit l'effet de chocs frontaux sur la montre, diminuant ainsi le risque de fissures ou autres endommagements du cadran. Le fait que le cadran est maintenu entre la lunette et la carrure rend possible l'intégration de la fixation du cadran dans les opérations d'habillage de la montre.

Selon des formes d'exécution spécifiques, la montre comprend en outre des éléments d'amortissement latéral, pour protéger le cadran des chocs latéraux effectués sur la montre.

### Brève description des figures

L'invention sera décrite ci-après de manière plus détaillée à l'aide des dessins annexés, donnés à titre d'exemples nullement limitatifs, dans lesquels :
- la figure 1 représente une vue éclatée d'un nombre de composants d'une montre selon une forme d'exécution de l'invention,
- la figure 2 est une vue en coupe de l'ensemble des composants de la figure 1 après l'assemblage desdits composants,
- la figure 3 est un détail de la vue en coupe représentée à la figure 2, pour illustrer la position de l'élément d'amortissement axial,
- les figures 4a et 4b représentent des vues de dessous de l'ensemble du cadran et la lunette selon une forme d'exécution de l'invention, comportant des éléments auxiliaires pour orienter le cadran par rapport à la lunette,
- la figure 5 représente un détail d'une forme d'exécution comprenant des éléments d'amortissement latéral.

### Description détaillée de l'invention

La figure 1 représente les composants qui contribuent aux aspects caractéristiques d'une forme d'exécution de l'invention, notamment la carrure 1 de la montre, la lunette 2 et le cadran 3, ainsi que l'élément d'amortissement axial 4 disposé entre la lunette et le cadran.

La figure 2 montre une vue en coupe de l'ensemble obtenu par l'assemblage des composants 1 à 4. A la figure 1, on voit que dans la forme représentée, la lunette 2 comprend des pieds 5 sur sa face arrière. Ces pieds 5 sont disposés dans des trous 6 correspondants qui traversent la carrure 1. Les pieds 5 sont par exemple pourvus de trous filetés qui permettent de visser la lunette 2 contre la face avant de la carrure 1.

La figure 2 et le détail représenté à la figure 3 démontrent que le cadran 3 est maintenu, le long de sa périphérie, entre la carrure 1 et la lunette 2. Dans la forme représentée, le cadran 3 comprend une face arrière 10 plane qui vient en butée contre la face avant 11 de la carrure 1. La paroi interne 12 de la lunette 2 est pourvue d'une butée périphérique 13 qui est visible et joignable (en regardant la lunette sans les autres composants) à partir de la face arrière 14 de la lunette 2. L'élément d'amortissement axial prend la forme d'une bague 'O' torique 4 disposée entre la butée 13 de la lunette 2 et une portion périphérique 15 de la face avant du cadran 3. Selon la forme d'exécution représentée, la portion périphérique 15 prend la forme d'une zone étroite qui est parallèle à la face arrière 10 du cadran, alors que le restant 16 de la face avant du cadran est légèrement concave. La section du cadran peut néanmoins avoir d'autres formes pourvues que ces formes permettent l'introduction d'un élément d'amortissement entre le cadran et la lunette.

Les dimensions des composants décrits sont conçues telles que l'élément d'amortissement axial 4 soit partiellement comprimée entre la lunette 2 et le cadran 3 quand la lunette 2 est fixée à la carrure 1. Une compression partielle est définie dans le cadre de cette description comme une compression qui maintient l'élément d'amortissement dans un état flexible qui permet d'amortir les chocs frontaux tout en maintenant le cadran sur la carrure. Le degré de compression dépend des dimensions des composants et du choix du matériau pour l'élément d'amortissement. Un exemple d'un matériau utilisable dans le cadre de l'invention est le matériau Hytrel^{®}7246 du producteur Celanese.

Grâce à l'élasticité de l'élément d'amortissement 4, le risque de fissures du cadran à cause de chocs frontaux sur la montre est diminué.

Selon des formes d'exécution de l'invention, des éléments auxiliaires sont pourvus pour l'orientation du cadran. Dans la forme d'exécution représentée à la figure 1, ces éléments comprennent deux goupilles 20 fixées sur la face avant de la carrure 1 ainsi que deux trous borgnes (non-visibles à la figure 1) sur la face arrière du cadran 3, configurés pour recevoir les goupilles 20 dans les trous respectifs. De préférence, l'un des trous borgnes est circulaire (vue en section), et configuré pour recevoir l'une des goupilles essentiellement sans jeu entre la goupille et la paroi interne du trou, tandis que l'autre trou est oblong. Cette configuration permet d'ajuster légèrement l'orientation du cadran et de s'assurer que le cadran soit fixé sans l'introduction de contraintes qui pourraient endommager le cadran.

D'autres éléments auxiliaires pour orienter le cadran sont possibles sans partir de la portée de l'invention. Au lieu d'orienter le cadran par rapport à la carrure, on peut par exemple prévoir des éléments auxiliaires pour orienter le cadran par rapport à la lunette. Ceci pourrait être réalisé comme représenté aux figures 4a et 4b. Deux encoches 25 radiales sont usinées dans la paroi interne 12 de la lunette 2. Le cadran 3 est pourvu de goupilles radiales 26 fixées à ou intégrales avec le cadran, qui s'installent dans les encoches 25 pour obtenir l'orientation correcte.

Le nombre d'éléments auxiliaires pour l'orientation du cadran est de préférence deux, par exemple deux goupilles axiales 20 ou deux goupilles radiales 26, mais il n'est pas exclu de la portée de l'invention d'avoir plus que deux éléments auxiliaires pour l'orientation du cadran.

L'assemblage des composants 1 à 4 pour obtenir l'ensemble représenté à la figure 2 peut être réalisé en effectuant les étapes suivantes :
- poser la carrure 1 sur une surface de support, de préférence horizontale. Le mouvement (non-représenté aux figures) de la montre peut déjà être monté dans la carrure à ce moment,
- ensuite, poser le cadran 3 sur la carrure et orienter le cadran par rapport à la carrure. Selon la forme d'exécution illustrée à la figure 1, on obtient l'orientation correcte en posant le cadran 3 tel que les goupilles 20 s'insèrent dans les trous borgnes pourvus sur la face arrière du cadran,
- ensuite, poser la lunette 2 sur le cadran 3, avec l'élément d'amortissement axial disposé entre les deux. Pour la forme d'exécution représentée aux figures 1-3, on peut par exemple poser la bague torique 4 en contact avec la butée 13 de la lunette. Le diamètre externe de la bague 4 est de préférence choisi légèrement supérieure au diamètre de la paroi interne 12 de la lunette. Ceci permet de manipuler la lunette avec la bague installée dessus, et de poser l'ensemble de la lunette et la bague sur le cadran 3,
- ensuite, fixer la lunette 2 à la carrure 1 à l'aide des pieds 5 et des trous 6, effectuant ainsi la compression partielle de l'élément d'amortissement 4, et le maintien du cadran 3.

Si des éléments auxiliaires sont appliqués pour orienter le cadran par rapport à la lunette, tel que les goupilles 26 et encoches radiales 25 représentées aux figures 4a et 4b, il faut d'abord assembler la lunette et le cadran à l'aide de ces éléments auxiliaires 25,26 pour l'orientation du cadran, et avec l'élément d'amortissement installé entre le cadran et la lunette, et ensuite poser cet ensemble sur la carrure, pour fixation de la lunette à ladite carrure.

L'attachement du cadran et la pose et fixation de la lunette font partie des opérations d'habillage de la montre. Par le fait que le cadran est maintenu entre la lunette et la carrure à l'aide de l'élément d'amortissement axial, la fixation du cadran est intégrée dans les opérations d'habillage. Or, cette fixation demande moins de manipulations et moins de composants que les systèmes classiques de fixation du cadran à clés ou à verrous.

Selon des formes d'exécution, un amortissement latéral est réalisé en plus de l'amortissement axial. Une manière non-limitative de mise en oeuvre de ces formes d'exécution est illustrée à la figure 5, qui montre une vue de section d'une des goupilles d'orientation 20 fixée su la carrure 1 et insérée dans un des trous borgnes 21 du cadran 3. Une rainure périphérique 30 est pourvue dans la paroi latérale de la goupille 20 et une bague torique 31 en matériau flexible est installée dans la rainure 30. Les dimensions des composants représentés et du trou 21 sont conçues pour que la bague torique 31 soit partiellement comprimée entre le fond de la rainure 30 et la paroi du trou borgne 21. Cet arrangement, appliqué sur chacune des goupilles d'orientation 20, permet d'amortir l'effet de chocs latéraux effectués sur la montre.

Dans la forme d'exécution représentée à la figure 5, appliquant deux trous borgnes 21 et deux goupilles d'orientation 20, les deux trous borgnes 21 sont de préférence circulaires (vue en section). Les éléments d'amortissement latéral 31 vont automatiquement centrer les goupilles 20 dans les trous 21 sans risque de contraintes.

## Revendications

1. Une montre comprenant une carrure de montre (1), une lunette (2) attachée à la carrure et un cadran (3), la lunette ainsi que le cadran et la carrure ayant une face avant et une face arrière, **caractérisé en ce que** :
- le cadran (3) est maintenu le long de sa périphérie entre la carrure (1) et la lunette (2),
- un élément d'amortissement axial (4) en un matériau flexible est disposé entre le cadran (3) et la lunette (2), l'élément d'amortissement étant partiellement comprimé entre le cadran et la lunette.

2. Une montre selon la revendication 1, dans laquelle l'élément d'amortissement axial (4) est une bague torique disposé le long de la périphérie du cadran (3).

3. Une montre selon la revendication 1 ou 2, dans laquelle la lunette (2) est attachée à la carrure (1) par vissage.

4. Une montre selon l'une quelconque des revendications précédentes, dans laquelle :
- la lunette (2) comprend une paroi interne (12) pourvu d'une butée périphérique (13),
- l'élément d'amortissement axial (4) est maintenu et partiellement comprimé entre ladite butée (13) et une portion périphérique (15) de la face avant du cadran (3).

5. Une montre selon l'une quelconque des revendications précédentes, comprenant en outre des éléments auxiliaires pour réaliser l'orientation du cadran (3) par rapport à la carrure (1) ou par rapport à la lunette (2).

6. Une montre selon la revendication 5, comprenant des éléments auxiliaires pour réaliser l'orientation du cadran (3) par rapport à la carrure (1), lesdits éléments auxiliaires comprenant au moins deux goupilles (20) fixées sur la face avant (11) de la carrure (1), les goupilles étant insérées dans des trous borgnes (21) respectifs pourvus dans la face arrière (10) du cadran (3).

7. Une montre selon la revendication 5, comprenant des éléments auxiliaires pour réaliser l'orientation du cadran (3) par rapport à la lunette (2), lesdits éléments auxiliaires comprenant au moins deux goupilles radiales (26) fixées sur ou intégrales avec le cadran (3) et des encoches (25) dans la paroi interne (12) de la lunette (2), les goupilles radiales (26) étant insérées dans les encoches (25) respectives.

8. Une montre selon l'une quelconque des revendications précédentes, comprenant en outre un ou plusieurs éléments d'amortissement latéral (31) disposés entre la carrure (1) et le cadran (3).

9. Une montre selon la revendication 8, dans laquelle :
- la carrure (1) est pourvue d'au moins deux goupilles d'orientation (20) fixées sur la face avant (11) de la carrure, les goupilles d'orientation (20) étant insérées dans des trous borgnes (21) respectifs pourvus dans la face arrière (10) du cadran (3),
- chacune des goupilles d'orientation (20) est pourvue d'une rainure périphérique (30),
- un élément d'amortissement latéral (31) est disposé dans chacune des rainures (30), l'élément d'amortissement latéral étant comprimé partiellement entre le fond de la rainure et la paroi interne des trous borgnes (21).

10. Une montre selon la revendication 9, dans laquelle les trous borgnes (21) ont une section circulaire dans un plan perpendiculaire aux goupilles d'orientation (20).

11. Une méthode pour assembler la carrure (1), la lunette (2) et le cadran (3) d'une montre selon la revendication 6, la méthode comprenant les étapes suivantes :
- poser la carrure (1) sur une surface de support, de préférence horizontale,
- ensuite, poser le cadran (3) sur la carrure et orienter le cadran par rapport à la carrure par l'insertion des goupilles (20) sur la face avant de la carrure dans les trous borgnes (21) dans la face arrière du cadran,
- ensuite, poser la lunette (2) sur le cadran (3), avec l'élément d'amortissement axial (4) disposé entre les deux,
- ensuite, fixer la lunette (2) à la carrure (1), effectuant ainsi la compression partielle de l'élément d'amortissement (4).

12. Une méthode pour assembler la carrure (1), la lunette (2) et le cadran (3) d'une montre selon la revendication 7, la méthode comprenant les étapes suivantes :
- poser la carrure (1) sur une surface de support, de préférence horizontale,
- orienter le cadran (3) par rapport à la lunette (2), avec l'élément d'amortissement axial (4) disposé entre les deux, par l'insertion des goupilles radiales (26) du cadran dans les encoches (25) de la lunette,
- ensuite, poser l'ensemble de la lunette (2) et le cadran (3) sur la carrure (1),
- ensuite, fixer la lunette (2) à la carrure (1), effectuant ainsi la compression partielle de l'élément d'amortissement (4).
